# FASCICULE DE BREVET EUROPEEN

(11) **EP 0 900 032 B1**
(45) Date de publication et mention de la délivrance du brevet: **31.07.2002**
(21) Numéro de dépôt: 98903112.5
(22) Date de dépôt: 23.01.1998
(51) Int. Cl.: A45D 40/06

(54) **CUPULE PORTE-RAISIN ET ETUI DE PRODUIT A LEVRES LA COMPORTANT**
LIPPENSTIFTHALTERUNG UND DAMIT AUSGESTATTETES GEHÄUSE
LIPSTICK HOLDER AND LIPSTICK CASE COMPRISING SAME

(30) Priorité: 31.01.1997 FR 9701103
(43) Date de publication de la demande: 10.03.1999
(73) Titulaire: L'OREAL, 75008 Paris (FR)
(72) Inventeur: GUERET, Jean-Louis, F-75018 Paris (FR)
(74) Mandataire: Boulard, Denis
(86) Numéro de dépôt international: FR9800121
(87) Numéro de publication internationale: WO9833412

(56) Documents cités:
- DE-A- 3 442 094
- FR-A- 909 021
- FR-A- 1 501 043
- FR-A- 2 685 178
- FR-A- 2 698 528
- US-A- 3 124 245

## Description

La présente invention se rapporte à une cupule porte-raisin apte à supporter un raisin de produit solide, délitable et destinée à être montée coulissante dans un étui, ainsi qu'à un étui de produit comportant une telle cupule. Ce raisin de produit est, par exemple, un bâton de rouge à lèvres coloré ou incolore, ou bien toute sorte de stick, par exemple un stick dermatologique.

Les bâtons de rouge à lèvres connus donnent toute satisfaction aussi longtemps que l'utilisatrice prend la précaution de les ranger de telle sorte que la pointe du raisin, en position de stockage, soit dirigée vers le haut. Dans la pratique, par exemple, lorsque ces bâtons sont rangés dans un sac à main de l'utilisatrice, il est pratiquement impossible de respecter cette précaution. Il en résulte, notamment en raison de chocs et de trépidations, que le raisin tend à sortir de la cupule. Il faut noter, par ailleurs, que cet effet est autant plus prononcé, que le raisin est soumis à des variations de température. En effet, lorsque certains types de raisins sont exposés à une température de 30°C, la dilatation de son diamètre peut atteindre 0,6 à 0,7 mm par rapport à son diamètre normal à la température ambiante. Il s'ensuit que, suite à une baisse de température, il se crée une fragilisation à la base du raisin. Ainsi le maintien du raisin dans une cupule classique est quelque peu illusoire, car il risque de se désolidariser de celle-ci, par la suite, au moindre choc.

On connaît, par exemple par le document FR-A-2 548 880, un étui de rouge à lèvres comportant une cupule munie, du côté opposé à son fond, de pattes élastiques d'accrochage du raisin en contre dépouille. Ces pattes sont en appui contre une paroi interne de l'enveloppe de l'étui. Cette cupule présente cependant l'inconvénient que, lors de son coulissement dans l'étui, ses pattes subissent des vibrations, à cause d'imperfections de cette paroi interne de l'étui. La vibration des pattes provoque alors une déformation de la base du raisin qui est en contact avec ces pattes. Par la suite, le maintien du raisin dans la cupule n'est plus assuré, et le raisin risque de se désolidariser de la cupule au moindre choc. Par ailleurs, la déformation de la base du raisin se produit également, lors du montage de l'ensemble coupelle/raisin dans l'étui. Ce phénomène est d'autant plus prononcé lorsque la composition du raisin est de consistance pâteuse.

On connaît en outre, par le document FR-A-909 021, un étui de rouge à lèvres muni d'une cupule dont la paroi latérale comporte une fente s'étendant sur toute la hauteur de la cupule. Si la présence de cette fente améliore les qualités de coulissement de la cupule dans l'étui, cette fente provoque un affaiblissement du maintien du raisin dans la cupule.

Un premier but de la présente invention est donc de proposer une cupule de bâton de produit à lèvres qui assure, dans toutes positions du bâton et à des températures variables, une retenue convenable du raisin dans sa cupule.

Un autre but de l'invention est de proposer une cupule de réalisation simple et peu coûteuse, qui permette de plus une mise en place industrielle aisée du raisin dans la cupule, et ceci quelle que soit la composition du raisin.

Un troisième but enfin consiste à proposer une cupule ayant un diamètre supérieur à celui du raisin, ce qui permet d'éviter tout risque de casse du raisin au niveau de la base, après le montage du raisin dans la cupule.

Aussi, un premier objet de l'invention est relatif à une cupule porte-raisin apte à supporter un raisin de produit solide délitable et destinée à être montée coulissante dans un étui, comprenant une paroi sensiblement cylindrique pourvue d'un axe de symétrie et constituant une jupe de maintien du raisin, destinée à maintenir la base du raisin ; un fond transversal ; et des moyens de retenue du raisin, au moins une ouverture étant pratiquée dans la paroi cylindrique, cette ouverture s'étendant jusqu'au fond et étant délimitée par deux bords latéraux reliés par un bord supérieur opposé au fond, cette ouverture constituant les moyens de retenue du raisin. Cette ouverture constitue également un moyen d'évacuation d'un surplus de produit, déplacé par les moyens de retenue et/ou par la paroi interne, lors de la mise en place du raisin dans la cupule.

Par le terme "paroi sensiblement cylindrique", on entend toute paroi cylindrique dans le sens propre du terme, ou une paroi légèrement tronconique sur sa face interne, évasée vers son bord libre, à l'opposé du fond. Par ailleurs, ce bord libre peut être coupé en biais, en fonction de la forme de l'étui destiné à contenir cette cupule. Le cas échéant, le fond de la cupule peut être ajouré.

Généralement, la cupule présente une section circulaire, ovale ou prismatique. Le plus souvent la forme cylindrique est préférée.

Avantageusement, la paroi cylindrique se prolonge au delà du fond transversal par une jupe cylindrique de guidage raccordée au fond dans l'alignement de la paroi cylindrique, cette jupe assurant un coulissement doux de la cupule lorsque celle-ci est montée dans un étui de rouge à lèvres.

Selon un mode de réalisation particulier de l'invention, l'ouverture pratiquée dans la paroi cylindrique est une fente longitudinale d'orientation parallèle à l'axe de la cupule. Il est possible, cependant de réaliser une ouverture de forme rectangulaire ou en arc de cercle. Cette ouverture peut, le cas échéant, traverser également une partie du fond de la cupule.

Avantageusement, on prévoit une pluralité d'ouvertures (ou de fentes) reparties régulièrement sur la périphérie de la paroi cylindrique. Ainsi, les ouvertures (ou fentes) traversent toute la hauteur de la jupe de guidage définissant une pluralité de languettes. Avantageusement, les extrémités libres des languettes présentent un diamètre légèrement supérieur au diamètre de la paroi cylindrique. Ainsi, ces languettes peuvent porter, par exemple, un bossage externe de centrage. De cette manière, les languettes assurent en permanence un contact souple avec la paroi d'un fourreau de l'étui, garantissant un coulissement doux et sans jeu de la cupule dans l'étui, jouant le rôle d'amortisseur. Notamment, lors du montage, lors du transport ou lors de la manipulation d'un étui à lèvres, cet effet d'amortissement diminue ou évite les risques de cassure de la base du raisin.

En raison de la disposition des fentes et des languettes respectivement, qui vient d'être décrite, la paroi cylindrique, du côté opposé au fond, présente un bord continu.

Avantageusement, à chaque orifice (ou fente) est associé un moyen d'ancrage, apte à rentrer dans la base du raisin.

Selon une première variante de réalisation, chaque orifice (ou fente) pratiqué(e) dans la paroi cylindrique est entourée d'une surépaisseur appelée « godron ». Avantageusement, chaque godron présente un bord arrondi au voisinage de la paroi interne de la jupe de maintien. Du côté de la fente, le godron forme avec la paroi cylindrique interne un angle de sensiblement 90°. Avantageusement, la surépaisseur de chaque godron est de l'ordre de 0,1 à 5 mm. Par la disposition des ces godrons, il est possible de renforcer encore le maintien du raisin dans la cupule. Dans une zone de jonction à la paroi cylindrique, les godrons présentent un bord arrondi facilitant la mise en place industrielle du raisin dans la cupule. Cette mise en place du raisin est effectuée, avantageusement, à une température inférieure à la température ambiante, par exemple à 10°C. A cette température, le raisin présente un diamètre inférieur de quelques 10^{ème} de millimètres du diamètre qu'il présente à la température ambiante, et de quelques 10^{ème} de mm inférieur au diamètre interne de la cupule. Lors du retour à la température ambiante, le raisin se dilate et reste « ancré » dans les fentes et/ou les godrons. Lors de cette dilatation, une partie du matériau constitutif du raisin se déplace et pénètre dans les orifices, assurant ainsi le maintien du raisin dans la cupule. Le raisin, mis en place ainsi dans la cupule, résiste nettement mieux aux chutes et aux trépidations qu'un raisin placé dans une cupule classique, aussi bien à des températures élevées qu'à froid.

Suivant une autre variante, il est possible, également, de disposer un godron de forme approprié entre les fentes.

Selon une autre variante de réalisation, le moyen d'ancrage est une pièce flexible élastiquement, apte à fléchir radialement vers l'extérieur, lors de la mise en place, du raisin et à s'enfoncer dans la base de celui-ci Avantageusement, cette pièce est située au droit d'un orifice, sur la surface interne de la paroi latérale de la cupule ou dans l'épaisseur de celle-ci. Cette pièce peut se présenter sous forme d'une ailette, par exemple de forme triangulaire ou trapézoïdale, une partie de l'un des côtés de l'ailette étant attenante à face interne de la paroi cylindrique, cette ailette étant orientée suivant un plan passant par l'axe de la cupule. Avantageusement, la forme de l'ailette est choisie pour faciliter l'introduction de la base du raisin dans la cupule.

De manière générale, les godrons ou les ailettes peuvent se trouver disposés sur une hauteur variable de la paroi latérale interne de la cupule.

Le cas échéant, la cupule comporte extérieurement deux tétons en saillie, ces tétons étant destinés à commander le déplacement de la cupule, lorsqu'elle est montée dans un étui.

Un second objet de la présente invention est relatif à un étui pour un produit à lèvres comportant un raisin, dont la base est engagée dans une cupule telle décrite précédemment. Cette cupule est du genre à deux tétons faisant saillie radialement vers l'extérieur et qui, d'une part, traversent chacun une lumière, ces lumières étant ménagées dans la paroi latérale d'un fourreau dans lequel la cupule se déplace sensiblement en direction axiale, et d'autre part, s'engagent chacun dans une rainure hélicoïdale ménagée dans la paroi interne d'une chemise cylindrique extérieurement doublée d'une enveloppe, le fourreau étant monté mobile en rotation par rapport à l'enveloppe et retenu axialement. La distance axiale, séparant les tétons du bord de la cupule d'une part, et la position axiale des extrémités des lumières et/ou des rainures respectivement sur le fourreau et/ou la chemise d'autre part, est telle que, lorsque le raisin est dans sa position de sortie maximum, le bord de la cupule n'est pas sorti du fourreau.

Pour mieux faire comprendre la présente invention, on va en décrire maintenant, à titre d'exemples purement illustratifs et nullement limitatifs, plusieurs modes de réalisation de cupules conformes à l'invention, représentés sur les dessins annexés.

La figure 1 représente une coupe axiale d'un étui de rouge à lèvre, muni d'une cupule selon l'invention.

La figure 2 représente une vue éclatée des composants de l'étui de la figure 1, le raisin n'étant pas représenté dans un but de simplification.

La figure 3 est une vue agrandie en perspective de la cupule de la figure 1.

La figure 4 est une vue en perspective d'une variante de réalisation de cupule conforme à l'invention.

La figure 5 est une coupe selon le plan *P* de la figure 4.

La figure 6 est une vue partielle agrandie en perspective de la figure 4, en coupe axiale.

La figure 7 est une vue en perspective d'une autre variante de cupule conforme à l'invention.

La figure 8 est une coupe selon le plan *P* de la figure 7.

La figure 9 est une vue partielle agrandie en perspective de la figure 7 illustrant une variante des moyens d'accrochage du raisin.

La figure 10 est une vue partielle agrandie en perspective d'une variante de réalisation des moyens d'ancrage de la figure 9.

La figure 11 est une vue en coupe axiale d'un mode préféré de réalisation d'un étui de rouge à lèvres.

La figure 12 montre une vue en perspective du fourreau 8 de la figure 11.

La figure 13 montre une vue en perspective avec arrachement partiel d'un raisin de rouge à lèvres monté dans la cupule de la figure 11.

En se référant aux figures 1 à 3, on voit un étui de produit à lèvres ayant un axe longitudinal X, comprenant une enveloppe de protection externe 1, par exemple métallique, de forme cylindrique, de section circulaire, dont un bord est rabattu en collet arrondi 2 vers l'axe X. Il délimite un passage circulaire central 3. A l'intérieur de l'enveloppe 1, est fixée une chemise 4 cylindrique de section circulaire, de faible épaisseur, réalisée en matière plastique. Elle présente une hauteur plus petite que l'enveloppe 1, de façon à former, du côté du collet 2, une chambre annulaire 5, délimitée par ce collet et par une première extrémité 4a de la chemise 4. Du côté opposé au collet 2, un décrochement annulaire 6 est délimité entre l'enveloppe 1 et une seconde extrémité 4b de la chemise 4. Dans la face interne de la chemise 4, sont ménagées deux rainures hélicoïdales 7, identiques mais diamétralement opposées.

Dans l'ensemble constitué par l'enveloppe 1 et la chemise 4 est monté un fourreau 8, réalisé en matériau plastique rigide, libre en rotation autour de l'axe X, mais fixe en position axiale. Le fourreau 8 comprend une partie médiane cylindrique tubulaire 9, de diamètre externe légèrement inférieur au diamètre interne de la chemise 4. A ses extrémités, ce fourreau comporte respectivement un cordon de retenue 10 et un embout de manoeuvre 15.

Deux lumières longitudinales identiques 11, diamétralement opposées, s'étendent axialement sur pratiquement toute la hauteur de la partie tubulaire 9. Chaque lumière comporte deux extrémités qui se terminent respectivement par une encoche latérale 12 et 13. Par rapport à la lumière 11, l'encoche 12 située à une première extrémité d'une lumière 11 est orientée de manière opposée à l'encoche 13 située sur la seconde extrémité de la lumière 11.

A son extrémité, en regard du décrochement 6, la partie tubulaire 9 se raccorde par l'intermédiaire d'un épaulement radial externe 14 à un embout de manoeuvre cylindrique 15, dont le diamètre interne est égal au diamètre interne de la partie tubulaire 9, et dont le diamètre externe est pratiquement égal au diamètre de l'enveloppe 1. A son extrémité libre, l'embout 15 présente un collet radial interne 16.

Lorsque la partie tubulaire 9 est disposée dans la chemise 4, le cordon annulaire de retenue 10 (figure 1) est en butée contre l'extrémité 4b de la chemise 4, et se trouve engagé dans la chambre 5, assurant le maintien axial du fourreau dans la chemise 4. De même, l'épaulement radial externe 14 se loge dans le décrochement annulaire 6, de sorte que la chemise 4 est prise en sandwich axialement entre le cordon 10 et l'épaulement 14. Ainsi, le fourreau peut être entraîné en rotation dans la chemise 4 en manoeuvrant l'embout de manoeuvre 15.

Selon l'invention, une cupule 30, de forme générale cylindrique, est montée dans le fourreau 8. Cette cupule 30 présente une paroi cylindrique 20 et une jupe de guidage cylindrique 21, séparées l'une de l'autre par un fond 22. La paroi cylindrique 20 présente sur sa paroi latérale externe deux tétons 24 en saillie vers l'extérieur. Chaque téton a une dimension telle qu'il puisse traverser une lumière 11 du fourreau 8 et être engagé dans une rainure 7 de la chemise 4.

Dans la paroi de la paroi cylindrique 20 sont pratiquées, sensiblement à mi-hauteur, des fentes 29 longitudinales parallèles à l'axe X, s'ouvrant en direction du fond 22 et traversant toute la hauteur de la paroi de la jupe de guidage 21. Ainsi, une pluralité de lumières allongées 29a sont définies dans la paroi cylindrique 20, servant de moyen d'ancrage, lors de la mise en place du raisin 40.

Quant à la jupe de guidage 21, les fentes 29 définissent des languettes 23. Grâce au matériau constitutif de la cupule 30, par exemple en polyacétale, en polystyrène ou en polypropylène, ces languettes 23 ont une élasticité suffisante pour guider la cupule, de manière souple, lors de sa course axiale dans le fourreau 8. Avantageusement, des bossages 21a sont prévus sur la face externe de chaque languette 23, destinés à supprimer un jeu éventuel entre la cupule 29 et le fourreau 8.

On comprend que, lorsque le fourreau est mis en rotation par rapport à la chemise 4 et l'enveloppe 1 autour de son axe longitudinal X, grâce au guidage des tétons 24 dans les lumières 11 et les rainures 7, la cupule 30 se déplace axialement dans la partie tubulaire 9 du fourreau 8. La rotation du fourreau provoque une translation axiale de la cupule dans les rainures hélicoïdales 7 de la chemise 4 entre deux positions extrêmes, dont l'une est la positon rentrée du raisin, représentée sur la figure 1. Dans cette position rentrée de la cupule 30, la jupe de guidage 21 est logée à l'intérieur de l'embout 15, au voisinage du collet interne 16.

Les figures 4 à 6 illustrent une variante de réalisation de la cupule de la figure 3. Les parties constitutives de cette cupule qui sont identiques à celles de la figure 3 ou jouent un rôle analogue, portent les mêmes numéros de référence augmentés de 100. La description de ces parties ne sera reprise que partiellement.

De façon analogue à la réalisation de la figure 3, la cupule 130 de la figure 4 a une forme sensiblement cylindrique. La paroi cylindrique 120 et la jupe de guidage 121 comportent des fentes 129 s'ouvrant sensiblement de la mi-hauteur de la paroi cylindrique 120 jusqu'à l'extrémité libre 121b de la jupe de guidage 121. Ainsi, une pluralité de lumières allongées 129a sont formées dans la partie inférieure de la paroi cylindrique 120. Chaque lumière 129a, sur la face interne de la paroi cylindrique 120, est entourée d'une zone de renforcement ou « godron » en surépaisseur 150. Cette surépaisseur 150 est de l'ordre de 0,6 mm. Le bord extérieur 151 de la surépaisseur 150 est arrondi pour faciliter la mise en place du raisin dans la cupule 130, comme visible sur la figure 5 qui représente une coupe transversale suivant le plan P de la figure 4.

Du côté de la fente 129, la lumière 129a forme avec la paroi cylindrique un angle vif γ, sensiblement égal à 90°, comme montré sur la figure 6.

Les godrons 150 forment un excellent moyen d'ancrage pour un raisin de consistance semi-solide, assurant le maintien du raisin, notamment à des températures élevées, autour de 30°.

Les figures 7 à 9 illustrent une autre variante de cupule 230. Les parties constitutives de cette cupule qui sont identiques à celles de la figure 3 ou jouent un rôle analogue, portent les mêmes numéros de référence augmentés de 200. La description de ces parties ne sera reprise que partiellement.

La cupule 230 se distingue de la cupule 30 de la figure 1 par le fait que la paroi cylindrique 220 comporte une pluralité d'ailettes internes d'accrochage 250. Ces ailettes 250 présentent une forme triangulaire rectangle et s'étendent radialement vers l'intérieur de la cupule. Elles sont accrochées à la paroi cylindrique 220 à un niveau situé au-dessus du sommet 251 de chaque fente 229, de sorte qu'un angle aigu α est défini entre la jupe 220 et l'hypoténuse du triangle. Typiquement, l'angle α est compris entre 20° et 45°. Sur une partie seulement de sa longueur, le côté attenant à l'angle α est solidaire de la paroi cylindrique 220. Cette construction permet d'obtenir une disposition élastiquement mobile des ailettes 250. On comprend que, lors du montage du raisin dans la cupule, les ailettes 250 peuvent fléchir radialement vers l'extérieur dans l'espace laissé par les fentes 229. Après la mise en en place du raisin, les ailettes rentrent dans la base du raisin par élasticité, assurant le maintien et l'ancrage de celui-ci dans la cupule.

Quant au fond 222, dans le prolongement de chaque fente 229, des encoches 260 ont été ménagées dans le fond 222, ces encoches servant à retirer les broches de moulage formant les fentes 229 et la base 252 des ailettes 250.

La figure 10 montre une autre disposition des moyens d'accrochage du raisin. Sur la figure 10, le bord supérieur de l'ouverture 329 qui est pratiquée dans la paroi latérale 320, porte une languette 350. Cette languette est flexible radialement. Elle est dirigée vers le fond 322 de la cupule et orientée, suivant un angle α obtus, vers son l'intérieur. L'extrémité libre 352 de la languette porte une pointe d'ancrage. Lors de l'introduction du raisin dans la cupule, la languette 350 fléchit vers l'extérieur, et rentre ensuite, peu à peu, dans la masse du raisin, grâce à la consistance pâteuse de ce dernier. La pointe d'ancrage 352 augmente encore le maintien du raisin et s'oppose à toute sortie accidentelle du raisin. Le produit déplacé lors de cette opération peut alors se diriger vers l'ouverture 329.

Les figures 11 à 13 illustrent un mode de réalisation préféré de l'invention, montrant un étui de rouge à lèvres. Les parties constitutives de cette cupule qui sont identiques à celles de la figure 1 ou jouent un rôle analogue, portent les mêmes numéros de référence augmentés de 400. La description de ces parties ne sera reprise que partiellement.

L'étui 400 de la figure 11 comporte une embase cylindrique 415 à fond 416 fermé dans laquelle est introduit à force un fourreau cylindrique 408. La partie inférieure de ce fourreau est entourée de trois godrons sous forme de portion de rondelle 415a, 415b, 415c, de faible épaisseur, s'étendant radialement vers l'extérieur. Ces portions de rondelle sont discontinues pour augmenter leur flexibilité dans le sens axial du fourreau, ce qui facilite le montage du mécanisme. Dans la paroi latérale cylindrique 409 du fourreau 408 sont pratiquées deux fentes 411 situées en vis-à-vis et orientées axialement. Dans ces fentes sont disposés les deux ergots 424 de la cupule 430.

La cupule 430 présente sensiblement la même construction que celle montrée sur la figure 10.

Comme visible, en particulier sur la figure 12, le fourreau comporte un épaulement 414, au voisinage duquel est dispose un joint torique 414a, réalisé en matériau élastomérique. La périphérie externe de ce joint 414a est en contact, à frottement doux, contre la partie inférieure interne d'une enveloppe cylindrique métallique 401. Dans la partie supérieure de l'enveloppe métallique 401 est montée une chemise cylindrique 404 dont la paroi interne est pourvue de deux rainures internes, destinées à recevoir les ergots 424 de la cupule 430 (voir aussi figure 13). Dans la cupule 430 est monté un raisin de rouge à lèvres 440.

Pour protéger le raisin, cet ensemble est fermé par un capuchon cylindrique 460 au fond duquel est disposé un bloc de mousse alvéolaire 401a dont la face tournée vers le raisin est couverte d'une pellicule flexible et étanche 401b. Ce bloc de mousse empêche la sortie accidentelle du raisin 440 pendant le transport et assure, par ailleurs, l'étanchéité de l'étui, afin de réduire, le cas échéant, le dessèchement du raisin.

La figure 13 montre la disposition du raisin 440 dans la cupule 430. Lors de l'introduction du raisin dans la cupule, les languettes 450, disposées au sommet des ouvertures 429, créent dans la base du raisin des tracées 431 orientées axialement. Pour augmenter la tenue du raisin dans la cupule, on fait tourner le raisin dans le sens de la flèche F, par exemple d'un angle de 10° ou 20°. Par cette opération, les tracées obtiennent une forme coudée 432. Le produit déplacé lors de cette opération peut s'échapper par les ouvertures 429 et contribue au maintien du raisin.

Dans toutes les versions de réalisation, la mise en place du raisin dans la cupule est aisée, car, lors qu'il se produit une compression, pendant cette opération, de la base du raisin, notamment par les ailettes 250, les languettes 350, 450 ou les godrons 150, tout excès de produit peut s'échapper par les fentes 29, 129, 229 de la cupule 30, 130, 230, et contribue ainsi à l'ancrage de la base du raisin dans la cupule. La cupule de la figure 3 est étudiée pour la fixation d'un raisin de consistance relativement dure ; tandis que les cupules des figures 4, 7, 10 et 13 sont utilisables pour supporter et maintenir un raisin de consistance semi-solide.

L'invention est par ailleurs, particulièrement avantageuse en ce qu'elle permet, en raison du nouveau système de montage du raisin, d'avoir un raisin dont le diamètre est très voisin du diamètre de la cupule. Ceci permet d'éviter que le raisin soit monté de travers dans la cupule. Grâce à la présence des fentes, le surplus de produit, déplacé à la base du raisin lors de la mise en place de ce dernier, par la paroi interne de la cupule et éventuellement par les godrons, peut être évacué par les fentes. Par ailleurs, l'invention s'applique aussi bien aux mécanismes de rouge à lèvres classiques qu'aux stylos à lèvres qui présentent une forme plus élancée que les mécanismes classiques. Dans ce cas, la cupule ne comporte pas d'ergots sur la paroi latérale externe, mais est solidaire d'une vis s'étendant axialement à partir du fond de la cupule. Il est bien entendu qu'un tel stylo peut être utilisé pour la distribution de tout autre produit délitable, apte à être fixé dans une cupule, tel qu'un crayon khôl pour le maquillage de yeux, ou une craie de maquillage.

## Revendications

1. Cupule (30, 130, 230, 430) porte-raisin apte à supporter un raisin (40) de produit solide délitable et destinée à être montée coulissante dans un étui, comprenant une paroi cylindrique (20, 120, 220, 320, 420) ayant un axe (X) et constituant une jupe de maintien (20, 120, 220, 320, 420) du raisin, destinée à maintenir la base du raisin ; un fond transversal (22, 122, 222, 322, 422) ; et des moyens de retenue (M) du raisin, au moins une ouverture (29, 129, 229, 329, 429) étant pratiquée dans la paroi cylindrique (20, 120, 220, 320, 420), **caractérisée en ce que** ladite ouverture (29, 129, 229, 329, 429) s'étend jusqu'au fond et est délimitée par deux bords latéraux reliés par un bord supérieur opposé au fond, cette ouverture constituant les moyens de retenue (M) du raisin (40).

2. Cupule (30, 130) selon la revendication 1, **caractérisée en ce que** la paroi cylindrique se prolonge au delà du fond transversal par une jupe cylindrique (21, 121) de guidage raccordée au fond (22, 122) dans l'alignement de la paroi cylindrique (20, 120).

3. Cupule selon la revendication 1 ou 2, **caractérisée en ce que** l'ouverture (29, 129, 229, 329, 429) est une fente longitudinale d'orientation parallèle à l'axe (X).

4. Cupule selon l'une des revendications 1 à 3, **caractérisée en ce qu'**une pluralité d'ouvertures est prévue reparties régulièrement sur la périphérie de la paroi cylindrique (20, 120, 220, 320, 420).

5. Cupule selon l'une des revendications 2 à 4, **caractérisée en ce que** les ouvertures (29, 129, 229) traversent toute la hauteur de la jupe de guidage (21, 121, 221) de manière à définir une pluralité de languettes (23, 123, 223).

6. Cupule selon l'une des revendications 1 à 5, **caractérisée en ce qu'**elle présente une section circulaire.

7. Cupule selon la revendication 5 ou 6, **caractérisée en ce que** chaque languette (23, 123) porte un bossage externe de centrage (21a).

8. Cupule selon l'une quelconque des revendications précédentes, **caractérisée en ce que** la jupe de maintien (20, 120, 220, 320, 420), du côté opposé à la jupe de guidage (21,121, 221), présente un bord libre (25, 125, 225) continu.

9. Cupule selon l'une quelconque des revendications précédentes, **caractérisée en ce qu'**elle comporte extérieurement deux tétons (24, 124, 224, 424) en saillie, ces tétons étant destinés à commander le déplacement de la cupule.

10. Cupule selon l'une quelconque des revendications précédentes, **caractérisée en ce que** chaque fente (129), dans la face interne de la jupe de maintien (120) est bordée d'une surépaisseur (150).

11. Cupule selon la revendication 10, **caractérisée en ce que** chaque surépaisseur (150) présente une zone de jonction (151) à la paroi cylindrique (120) de forme arrondie.

12. Cupule selon l'une des revendications 10 ou 11, **caractérisée en ce que** chaque surépaisseur (150), du côté de la fente, forme avec la paroi cylindrique (120) un angle (γ) d'environ 90°.

13. Cupule (130) selon l'une quelconque des revendications 10 à 12, **caractérisée en ce que** la surépaisseur (150) est de l'ordre de 0,1 à 5 mm.

14. Cupule selon l'une quelconque des revendications 1 à 9, **caractérisée en ce qu'**à chaque orifice est associé un moyen d'ancrage (250, 350, 450) flexible élastiquement, apte à fléchir radialement vers l'extérieur, lors de la mise en place du raisin (40) et à s'enfoncer dans la base celui-ci.

15. Cupule selon la revendication 14, **caractérisée en ce que** le moyen d'ancrage (250, 350, 450) est situé au droit d'un orifice (229, 329, 429) sur la surface interne de la paroi cylindrique (220, 320, 420) ou dans l'épaisseur de celle-ci.

16. Cupule selon la revendication 14 ou 15, **caractérisée en ce que** le moyen d'ancrage (250) est une ailette, une partie de l'un des côtés de l'ailette étant attenante à face interne de la jupe de maintien (220), cette ailette étant orientée suivant un plan passant par l'axe (X) de la cupule.

17. Cupule selon l'une des revendications 14 ou 15, **caractérisée en ce que** le moyen d'ancrage est une languette (350, 450) flexible radialement, dont une extrémité est rattachée à un bord de l'orifice (329, 429).

18. Etui de produit à lèvres comportant un raisin de rouge à lèvres (40) supporté par une cupule (30, 130, 230), **caractérisé en ce que** cette cupule est conforme à l'une quelconque des revendications précédentes.

19. Etui selon la revendication 18, **caractérisé en ce que** la cupule (30, 130, 230, 430) présente deux tétons (24, 124, 224, 424) faisant saillie radialement vers l'extérieur et qui, d'une part traversent chacun une lumière (11, 411), cette lumière étant ménagée dans la paroi latérale d'un fourreau (8, 408) dans lequel la cupule se déplace sensiblement en direction axiale, et d'autre part s'engagent chacun dans une rainure hélicoïdale (7, 407) ménagée dans la paroi interne d'une chemise cylindrique (4, 404) doublée d'une enveloppe (1, 401), le fourreau (8, 408) étant monté mobile en rotation par rapport à l'enveloppe et retenu fixe axialement.

## Patentansprüche

1. Formmassen-Haltebecher (30, 130, 230, 430), der eine Formmasse (40) aus einem festen und abreibbaren Produkt halten kann und dazu bestimmt ist, gleitend in einer Hülse angeordnet zu werden, mit einer zylindrischen Wand (20, 120, 220, 320, 420), die mit einer Achse (X) versehen ist und eine Halteschürze (20, 120, 220, 320, 420) für die Formmasse bildet, welche die Basis der Masse halten soll, mit einem Querboden (22, 122, 222, 322, 422) und mit Mitteln (M) für den Rückhalt der Formmasse, wobei mindestens eine Öffnung (29, 129, 229, 329, 429) in der zylindrischen Wand (20, 120, 220, 320, 420) angebracht ist, **dadurch gekennzeichnet, daß** die Öffnung (29, 129, 229, 329, 429) sich bis zum Böden erstreckt und von zwei Seitenrändern begrenzt wird, die über einen oberen Rand entgegengesetzt zum Boden miteinander verbunden sind, wobei diese Öffnung die Rückhaltemittel (M) für die Formmasse (40) bildet.

2. Becher (30, 130) nach Anspruch 1, **dadurch gekennzeichnet, daß** die zylindrische Wand sich über den Querboden hinaus durch eine zylindrische Führungsschürze (21, 121) verlängert, die mit dem Boden (22, 122) in Flucht mit der zylindrischen Wand (20, 120) verbunden ist.

3. Becher nach Anspruch 1 oder 2, **dadurch gekennzeichnet, daß** die Öffnung (29, 129, 229, 329, 429) ein Längsschlitz mit zur Achse (X) paralleler Ausrichtung ist.

4. Becher nach einem der Ansprüche 1 bis 3, **dadurch gekennzeichnet, daß** mehrere Öffnungen vorgesehen sind, die regelmäßig über den Umfang der zylindrischen Wand (20, 120, 220, 320, 420) verteilt sind.

5. Becher nach einem der Ansprüche 2 bis 4, **dadurch gekennzeichnet, daß** die Öffnungen (29, 129, 229) die ganze Höhe der Führungsschürze (21, 121, 221) durchqueren, um mehrere Zungen (23, 123, 223) zu bilden.

6. Becher nach einem der Ansprüche 1 bis 5, **dadurch gekennzeichnet, daß** er einen kreisförmigen Querschnitt aufweist.

7. Becher nach Anspruch 5 oder 6, **dadurch gekennzeichnet, daß** jede Zunge (23, 123) eine äußere Zentrierwölbung (21a) aufweist.

8. Becher nach einem der vorhergehenden Ansprüche, **dadurch gekennzeichnet, daß** die Halteschürze (20, 120, 220, 320, 420) auf der der Führungsschürze (21, 121, 221) entgegengesetzten Seite einen durchgehenden freien Rand (25, 125, 225) aufweist.

9. Becher nach einem der vorhergehenden Ansprüche, **dadurch gekennzeichnet, daß** er außen zwei vorstehende Zapfen (24, 124, 224, 424) aufweist, wobei diese Zapfen dazu bestimmt sind, die Verschiebung des Bechers zu steuern.

10. Becher nach einem der vorhergehenden Ansprüche, **dadurch gekennzeichnet, daß** jeder Schlitz (129) in der Innenseite der Halteschürze (120) von einer Überdicke (150) umrandet wird.

11. Becher nach Anspruch 10, **dadurch gekennzeichnet, daß** jede Überdicke (150) eine Verbindungszone (151) mit der zylindrischen Wand (121) von abgerundeter Form aufweist.

12. Becher nach einem der Ansprüche 10 oder 11, **dadurch gekennzeichnet, daß** jede Überdicke (150) auf der Seite des Schlitzes mit der zylindrischen Wand (120) einen Winkel (γ) von etwa 90° bildet.

13. Becher (130) nach einem der Ansprüche 10 bis 12, **dadurch gekennzeichnet, daß** die Überdicke (150) etwa 0,1 bis 5 mm beträgt.

14. Becher nach einem der Ansprüche 1 bis 9, **dadurch gekennzeichnet, daß** jeder Öffnung ein elastisch biegsames Verankerungsmittel (250, 350, 450) zugeordnet ist, das sich beim Einsetzen der Formmasse (40) radial nach außen biegen und in deren Basis eindrücken kann.

15. Becher nach Anspruch 14, **dadurch gekennzeichnet, daß** das Verankerungsmittel (250, 350, 450) sich vor einer Öffnung (229, 329, 429) auf der Innenfläche der zylindrischen Wand (220, 320, 420) oder in deren Dicke befindet.

16. Becher nach Anspruch 14 oder 15, **dadurch gekennzeichnet, daß** das Verankerungsmittel (250) ein Flügel ist, wobei ein Teil einer der Seiten des Flügels an die Innenfläche der Halteschürze (220) anschließt, wobei dieser Flügel in einer Ebene ausgerichtet ist, die durch die Achse (X) des Bechers verläuft.

17. Becher nach einem der Ansprüche 14 oder 15, **dadurch gekennzeichnet, daß** das Verankerungsmittel eine radial biegsame Zunge (350, 450) ist, von der ein Ende an einem Rand der Öffnung (329, 429) befestigt ist.

18. Lippenprodukthülse, die eine Lippenstift-Formmasse (40) enthält, welche von einem Becher (30, 130, 230) gehalten wird, **dadurch gekennzeichnet, daß** dieser Becher gemäß einem der vorhergehenden Ansprüche ausgebildet ist.

19. Hülse nach Anspruch 18, **dadurch gekennzeichnet, daß** der Becher (30, 130, 230) zwei Zapfen (24, 124, 224, 424) aufweist, die radial nach außen vorstehen und die einerseits je ein Langloch (11, 411) durchqueren, wobei dieses Langloch in der Seitenwand eines Futterals (8, 408) ausgebildet ist, in dem der Becher sich im wesentlichen in axialer Richtung bewegt, und sich andererseits je in eine Spiralnut (7, 407) einfügen, die in der inneren Wand eines zylindrischen Mantels (4, 404) ausgebildet ist, der von einer Hülle (1, 401) verstärkt wird, wobei das Futteral (8, 408) in bezug auf die Hülle drehbeweglich eingesetzt ist und axial ortsfest gehalten wird.

## Claims

1. Lipstick holder cup (30, 130, 230, 430) capable of supporting a stick (40) of friable solid product and intended to be slidably mounted in a case, comprising a cylindrical wall (20, 120, 220, 320, 420) having an axis (x) and constituting a stick-holding skirt (20, 120, 220, 320, 420) intended to hold the base of the stick; a transverse end wall (22, 122, 222, 322, 422); and stick-retaining means (M), at least one opening (29, 129, 229, 329, 429) being made in the cylindrical wall (20, 120, 220, 320, 420), **characterized in that** the said opening (29, 129, 229, 329, 429) extends as far as the end wall and is delimited by two lateral edges connected by an upper edge which is the opposite end to the end wall, this opening constituting the means (M) of retaining the stick (40).

2. Cup (30, 130) according to Claim 1, **characterized in that** the cylindrical wall is extended beyond the transverse end wall by a cylindrical guide skirt (21, 121) connected to the end wall (22, 122) in line with the cylindrical wall (20, 120).

3. Cup according to Claim 1 or 2, **characterized in that** the opening (29, 129, 229, 329, 429) is a longitudinal slot directed parallel to the axis (X).

4. Cup according to one of Claims 1 to 3, **characterized in that** a number of openings is provided, the openings being uniformly distributed around the periphery of the cylindrical wall (20, 120, 220, 320, 420).

5. Cup according to one of Claims 2 to 4, **characterized in that** the openings (29, 129, 229) pass through the entire height of the guide skirt (21, 121, 221) so as to define a number of tabs (23, 123, 223).

6. Cup according to one of Claims 1 to 5, **characterized in that** it has a circular cross section.

7. Cup according to Claim 5 or 6, **characterized in that** each tab (23, 123) carries an external centring boss (21a).

8. Cup according to any one of the preceding claims, **characterized in that** the holding skirt (20, 120, 220, 320, 420), on the opposite side to the guide skirt (21, 121, 221) has a continuous free edge (25, 125, 225).

9. Cup according to any one of the preceding claims, **characterized in that** it externally comprises two projecting stubs (24, 124, 224, 424), these stubs being intended to cause the cup to move.

10. Cup according to any one of the preceding claims, **characterized in that** each slot (129) in the interior face of the holding skirt (120) is bordered by a part of increased thickness (150).

11. Cup according to Claim 10, **characterized in that** each part of increased thickness (150) has a region (151) of connection to the cylindrical wall (120) which is of rounded shape.

12. Cup according to one of Claims 10 and 11, **characterized in that** each part of increased thickness (150), on the slot side, makes an angle (γ) of about 90° with the cylindrical wall (120).

13. Cup (130) according to any one of Claims 10 to 12, **characterized in that** the part of increased thickness (150) is of the order of 0.1 to 5 mm thick.

14. Cup according to any one of Claims 1 to 9, **characterized in that** associated with each orifice is an elastically flexible anchoring means (250, 350, 450) capable of flexing radially outwards when the stick (40) is put in place and of biting into the base thereof.

15. Cup according to Claim 14, **characterized in that** the anchoring means (250, 350, 450) is situated in line with an orifice (229, 329, 429) on the interior surface of the cylindrical wall (220, 320, 420) or within the thickness thereof.

16. Cup according to Claim 14 or 15, **characterized in that** the anchoring means (250) is a fin, part of one of the sides of the fin being contiguous with the interior face of the holding skirt (220), this fin being directed in a plane passing through the axis (X) of the cup.

17. Cup according to one of Claims 14 and 15, **characterized in that** the anchoring means is a radially flexible tab (350, 450), one end of which is attached to one edge of the orifice (329, 429).

18. Lip product case comprising a stick of lipstick (40) supported by a cup (30, 130, 230), **characterized in that** this cup is in accordance with any one of the preceding claims.

19. Case according to Claim 18, **characterized in that** the cup (30, 130, 230, 430) has two stubs (24, 124, 224, 424) projecting radially outwards and which, on the one hand, each pass through an aperture (11, 411), this aperture being made in the side wall of a sheath (8, 408) in which the cup moves in roughly an axial direction and, on the other hand, each engage in a helical groove (7, 407) formed in the interior wall of a cylindrical liner (4, 404) covered by an outer (1, 401), the sheath (8, 408) being mounted so that it can turn with respect to the outer and held axially fixed.
